# EUROPÄISCHE PATENTSCHRIFT

(11) **EP 0 987 070 B1**
(45) Veröffentlichungstag und Bekanntmachung des Hinweises auf die Patenterteilung: **23.01.2002**
(21) Anmeldenummer: 99115663.9
(22) Anmeldetag: 09.08.1999
(51) Int. Cl.: B21D 22/02, B44B 5/00

(54) **Presse zum Prägen von Schildern, insbesondere Kraftfahrzeugkennzeichenschildern**
Press for embossing of plates, in particular motor vehicle licence plates
Presse pour l'emboutissage de plaques, en particulier de plaques d'immatriculation de véhicules automobiles

(30) Priorität: 14.08.1998 DE 19836801
(43) Veröffentlichungstag der Anmeldung: 22.03.2000
(73) Patentinhaber: Erich Utsch KG, 57080 Siegen (DE)
(72) Erfinder: Wurmbach, Lothar, 57074 Siegen (DE)
(74) Vertreter: Pürckhauer, Rolf, Dipl.-Ing.

(56) Entgegenhaltungen:
- DE-A- 3 203 801
- DE-C- 19 612 831
- FR-A- 2 636 887

## Beschreibung

Die Erfindung betrifft eine Presse zum Prägen von Schildern, insbesondere Kraftfahrzeug-Kennzeichenschildern mit Kennzeichennummern aus einem der Presse taktweise zugeführten Blechmaterial in Form eines Bandes oder von Schildplatinen, mit einem Presseständer, der einen Pressentisch und einen Pressenstempel aufnimmt, sowie auswechselbaren Prägewerkzeugen.

Aus der DE 32 03 801 C2 bekannte Pressen dieser Gattung werden mit als Klotzwerkzeuge ausgebildeten Werkzeugen mit einer einheitlichen Breite zum Prägen der Kennzeichennummern aus Buchstaben und Ziffern von Kraftfahrzeug-Kennzeichenschildern in einer Rasteranordnung bzw. Rasterschreibweise bestückt, wie sie in Deutschland bekannt ist.

In anderen Ländern wie Österreich sind die Legenden der Kraftfahrzeug-Kennzeichenschilder in einer Nichtrasteranordnung bzw. freien Schreibweise geprägt, d.h., die Prägewerkzeuge haben eine der Breite der Buchstaben, Ziffern und ggf. Wappen angepaßte Breite.

Der Erfindung liegt die Aufgabe zugrunde, eine Presse zum Prägen von Schildern, insbesondere von Kraftfahrzeug-Kennzeichenschildern mit Kennzeichennummern in beliebiger Reihenfolge zu entwickeln, die sowohl mit Prägewerkzeugen einheitlicher Breite, d.h. Rastermaß, als auch mit Prägewerkzeugen unterschiedlicher Breite bestückt werden können.

Diese Aufgabe ist erfindungsgemäß gelöst durch eine Presse zum Prägen von Schildern mit den Merkmalen des Patentanspruches 1. Anspruch 2 definiert eine bevorzugte Ausführung dieser Presse.

Die erfindungsgemäße Prägepresse für Schilder zeichnet sich durch die der Aufgabenstellung entnehmbaren technischen Vorteile aus.

Die Erfindung ist nachstehend anhand der schematischen Zeichnungsfiguren 1 und 2 erläutert, die eine Draufsicht des Pressentisches einer Prägepresse für Kraftfahrzeug-Kennzeichenschilder und ein Kennzeichenschild mit der Nummer WI 18 A J darstellt.

Die Presse 1 nach Fig. 1 zum Prägen von Kraftfahrzeug-Kennzeichenschildern 2 gemäß Fig. 2 besitzt einen Pressenständer 3 mit einem als Hubtisch ausgebildeten Pressentisch 4 und einem an einem Ständerjoch angebrachten, feststehenden Pressenstempel 5.

An den beiden Längsseiten des Pressentisches 4 sind parallel zur Vorschubrichtung a des mit einer reflektierenden Kunststoffolie kaschierten Blechbandes 6, z.B. aus Aluminium, das der Presse 1 durch eine nicht dargestellte Bandvorschubvorrichtung taktweise zugeführt wird, zwei Magazine 7, 8 mit beispielsweise je vier in einer Reihe horizontal nebeneinander eingebauten Registern 9-12, 13-16 angeordnet, wobei jedes Register 9-12, 13-16 eine Reihe mit vertikal übereinander angeordneten Haltern 17 für Prägewerkzeuge 18 zum Prägen der Buchstaben A-Z und der Ziffern 0-9 umfaßt und mit einem Vertikalantrieb 19 zum Positionieren der einzelnen Prägewerkzeuge 18 entsprechend der jeweils zu prägenden Kennzeichennummer 2 in Höhe des Pressentisches 4 ausgerüstet ist. Die Prägewerkzeuge 18 weisen eine unterschiedliche, der Breite des jeweiligen Buchstabens A-Z und der jeweiligen Ziffern 0-9 angepaßte Breite 20 auf.

Die Register 9-12, 13-16 der beiden Magazine 7, 8 sind paarweise zusammengefaßt, derart, daß die beiden Register eines Registerpaares 9, 10; 11, 12; 13, 14; 15, 16 an eine gemeinsame Vertikalebene 21-21 angrenzen.

Horizontalantriebe 22 dienen zum paarweisen Verschieben der auf die Höhe des Pressentisches 4 verfahrenen Prägewerkzeuge 18 der Register 9-12; 13-16 auf beiden Längsseiten des Pressentisches 4 in der Laufebene des Blechbandes 6 in und entgegen der Vorschubrichtung a, b des Blechbandes zum genauen Positionieren der Prägewerkzeuge 18 zum Blechband 6 entsprechend der Zeichenfolge der zu prägenden Kennzeichennummern, z.B. der Nummer WI 18 A J, die ein freies Feld 24 zum Aufbringen eines Wappens oder Siegels aufweisen kann.

Die Presse 1 ist ferner mit weiteren Horizontalantrieben 23 zum paarweisen oder einzelnen Einschieben der positionierten Prägewerkzeuge 18 aus den Haltern 17 der einzelnen Register 9-12, 13-16 der beiden Magazine 7, 8 in Pfeilrichtung c, d quer zur Vorschubrichtung a des Blechbandes in die geöffnete Presse 1 zum Prägen einer Kennzeichennummer eines Kraftfahrzeug-Kennzeichenschildes 2, z.B. der Nummer WI 18 A J in das Blechband 6 und Zurückziehen der Prägewerkzeuge 18 aus der Presse 1 nach dem Prägen des Schildes 2 in die zugehörigen Halter 17 der Register 9-12, 13-16 ausgerüstet.

Zur Steuerung der Vertikalantriebe 19 der einzelnen Register 9-12, 13-16 mit den Haltern 17 für die Prägewerkzeuge 18 und zur Steuerung der Horizontalantriebe 22 der auf die Höhe des Pressentisches 4 verfahrenen Halter 17 mit den Prägewerkzeugen 18 zum Positionieren der Prägewerkzeuge entsprechend der in das Blechband 6 zu prägenden Kennzeichennummer eines Kraftfahrzeug-Kennzeichenschildes 2 wird ein elektronischer Rechner eingesetzt.

Beim Prägen der Kennzeichennummer können die Kraftfahrzeug-Kennzeichenschilder 2 mit der Presse 1, die als Schneid-Prägepresse ausgebildet ist, von dem Blechband 6 abgeschnitten werden.

Abweichend von der beschriebenen Ausführungsform können die Register 9-12, 13-16 der beiden Magazine 7, 8 der Presse 1 mit Prägewerkzeugen 18 einer einheitlichen Breite zum Prägen von Schildern, insbesondere Kraftfahrzeug-Kennzeichenschildern mit Buchstaben und Ziffern in einer Rasteranordnung bestückt werden.

Ferner kann der Pressentisch 4 feststehend angeordnet und der Pressenstempel 5 hydraulisch verfahrbar sein.

## Patentansprüche

1. Presse zum Prägen von Schildern, insbesondere Kraftfahrzeug-Kennzeichenschildern mit Kennzeichennummern aus einem der Presse taktweise zugeführten Blechmaterial in Form eines Bandes oder von Schildplatinen, mit einem Presseständer, der einen Pressentisch und einen Pressenstempel aufnimmt, sowie auswechselbaren Prägewerkzeugen, **gekennzeichnet durch** zwei zu beiden Längsseiten des Pressentisches (4) parallel zur Vorschubrichtung (a) des Blechmaterials (Blechband 6) angeordnete Magazine (7, 8) mit in einer Reihe horizontal nebeneinander eingebauten Registern (9-12, 13-16), wobei jedes Register (9-12, 13-16) eine Reihe vertikal übereinander angeordneter Halter (17) für Prägewerkzeuge (18) mit einer einheitlichen oder unterschiedlichen, der Breite des jeweiligen Zeichens angepaßten Breite (20) zum Prägen von Schildern (2) mit Buchstaben (A-Z) und/oder Ziffern (0-9) und/oder Emblemen in einer Rasteranordnung oder einer freien Anordnung umfaßt und mit einem Vertikalantrieb (19) zum Positionieren der einzelnen Prägewerkzeuge (18) entsprechend der jeweils zu prägenden Kennzeichennummer der Schilder (2) in Höhe des Pressentisches (4) ausgerüstet ist, eine paarweise Zusammenfassung der Register (9-12, 13-16) der beiden Magazine (7, 8) derart, daß die beiden Register eines Registerpaares (9, 10; 11, 12; 13, 14; 15, 16) an eine gemeinsame Vertikalebene (21-21) angrenzen, Horizontalantriebe (22) für eine paarweise Verschiebung oder eine Einzelverschiebung der auf die Höhe des Pressentisches (4) verfahrenen Prägewerkzeuge (18) auf beiden Längsseiten des Pressentisches (4) in der Laufebene des Blechmaterials (Blechband 6) in und entgegen der Vorschubrichtung (a, b) des Blechmaterials zum genauen Positionieren der Prägewerkzeuge (18) zum Blechmaterial entsprechend der Zeichenfolge der zu prägenden Kennzeichennummer (WI 18 A J), Horizontalantriebe (23) zum paarweisen oder einzelnen Einschieben der positionierten Prägewerkzeuge (18) aus den Haltern (17) der einzelnen Register (9-12, 13-16) quer zur Vorschubrichtung (a) des Blechmaterials (Blechband 6) in die geöffnete Presse (1) zum Prägen einer Kennzeichennummer (WI 18 A J) in das Blechmaterial (Blechband 6) und Zurückziehen der Prägewerkzeuge (18) aus der Presse (1) nach dem Prägen des Schildes (2) in die zugehörigen Halter (17) der Register (9-12, 13-16) sowie eine Steuerung der Vertikalantriebe (19) der einzelnen Register (9-12, 13-16) mit den Haltern (17) für die Prägewerkzeuge (18) und der Horizontalantriebe (22) der auf die Höhe des Pressentisches (4) verfahrenen Halter (17) mit den Prägewerkzeugen (18) zum Positionieren der Prägewerkzeuge (18) entsprechend der in das Blechmaterial (Blechband 6) zu prägenden Kennzeichennummer eines Schildes (2) mittels eines elektronischen Rechners.

2. Presse nach Anspruch 1, **dadurch gekennzeichnet, daß** diese (1) als Schneid-Prägepresse ausgebildet ist.

## Claims

1. Press for embossing of plates, in particular motor vehicle licence plates with identification numbers in the form of a strip or of raw plates, comprising a press stand receiving a press table and a press die, and comprising exchangeable stamping tools, **characterised by** two magazines (7, 8) arranged on both longitudinal sides of the press table (4) parallel with the feed direction (a) of the sheet material (sheet strip 6) and with a series of horizontally side by side incorporated registers (9-12, 13-16), each register (9-12, 13-16) comprising a series of vertically and one above the other arranged supports (17) for stamping tools (18) with a uniform or different width (20) adapted to the respective characters (A-Z) and/or digits (0-9) and/or emblems in a raster arrangement or in a free arrangement, and being equipped with a vertical drive (19) for positioning the individual stamping tools (18) according to the identification number of the plates (2) to be stamped, respectively, in the level of the press table (4), a combination in pairs of the registers (9-12, 13-16) of the two magazines (7, 8) in such a way that the two registers of a register pair (9, 10; 11, 12; 13, 14; 15, 16) are adjacent to a common vertical plane (21-21), horizontal drives (22) for shifting in pairs or for individual shifting of the stamping tools (18) moved onto the level of the press table (4) on both longitudinal sides in the moving plane of the sheet material (sheet strip 6) in the, and opposed to, the feed direction (a, b) of the sheet material for exact positioning of the stamping tools (18) relative to the sheet material in accordance with the character sequence of the identification number (WI 18 A J), horizontal drives (23) for pushing the positioned stamping tools (18) in pairs or individually from the supports (17) of the individual registers (9-12, 13-16) transversely to the feed direction (a) of the sheet material (sheet strip 6) into the opened press (1) for stamping the identification number (WI 18 A J) into the sheet material (sheet strip 6), and for retracting the stamping tools (18) from the press (1) after stamping of the plate (2) into the respective supports (17) of the registers (9-12, 13-16), and a control of the vertical drives (19) of the individual registers (9-12, 13-16) with the supports (17) for the stamping tools (18) and the horizontal drives (22) of the supports (17) moved onto the level of the press table (4) with the stamping tools (18) for positioning the stamping tools (18) in accordance with the identification number of a plate to be stamped, by means of an electronic computer.

2. Press as claimed in claim 1, **characterised in that** the same (1) is formed as a combined cutting and stamping press.

## Revendications

1. Presse pour estamper des plaques, notamment des plaques minéralogiques de véhicules automobiles ayant des numéros d'identification, dans un matériau en tôle sous forme d'une bande ou de plaquettes amenées en cadence à la presse, comprenant un bâti de presse qui reçoit un plateau de presse et un poinçon de presse, ainsi que des outils d'estampage qui peuvent être remplacés, **caractérisée par** deux magasins (7, 8) disposés des deux côtés longitudinaux du plateau (4) de presse parallèlement à la direction (a) d'avance du matériau en tôle (bande 6 de tôle) et ayant des registres (9-12, 13-16) insérés horizontalement côte à côte en une rangée, chaque registre (9-12, 13-16) étant muni d'une rangée de pièces superposées verticalement de maintien, d'outils (18) d'estampage ayant une largeur (20) uniforme ou différente, adaptée à la largeur du signe respectif, pour estamper sur des plaques (2) des lettres (A-Z) et/ou des chiffres (0-9) et/ou des emblèmes, dans une disposition tramée ou dans une disposition libre, et qui est équipée au niveau du plateau (4) de presse d'un dispositif d'entraînement (19) vertical, pour mettre les divers outils (18) d'estampage en position en fonction des numéros d'identification respectifs à estamper sur les plaques, les registres (9-12, 13-16) des deux magasins (7, 8) étant rassemblés par paire de façon que les deux registres d'une paire (9, 10 ; 11, 12 ; 13, 14 ; 15, 16) de registres soient adjacents à un plan (21-21) vertical commun des dispositifs (22) d'entraînement horizontaux, pour décaler, par paire, ou pour décaler individuellement, les outils (18) d'estampage déplacés au niveau du plateau (4) de la presse sur les côtés longitudinaux du plateau (4) de la presse dans le plan de déplacement du matériau de tôle (bande 6 de tôle) dans le sens (a) d'avance du matériau en tôle et dans le sens (b) opposé, pour mettre exactement en position les outils (18) d'estampage par rapport au matériau en tôle, conformément à la succession des signes du numéro (WI 18 A J) d'identification à estamper, des dispositifs (23) d'entraînement horizontaux pour faire entrer, par paire ou individuellement, les outils (18) d'estampage mis en position, des dispositifs (17) de maintien des registres (9-12, 13-16) individuels transversalement au sens (a) d'avance du matériau en tôle (bande 6 en tôle) dans la presse (1) ouverte pour l'estampage d'un numéro (WI 18 A J) d'identification dans le matériau en tôle (bande 6 de tôle) et pour ramener les outils (18) d'estampage de la presse (1), après l'estampage de la plaque (2), dans les dispositifs (17) de maintien qui leur appartiennent des registres (9-12, 13-16) ainsi qu'une commande des dispositifs (19) d'entraînement verticaux des registres (9-12, 13-16) individuels avec les dispositifs (17) de maintien des outils (18) d'estampage et les dispositifs (22) d'entraînement horizontaux des dispositifs (17) de maintien déplacés au niveau du plateau (4) de la presse avec les outils (18) d'estampage pour mettre les outils (18) d'estampage en position en fonction du numéro d'identification à estamper dans le matériau en tôle (bande 6 de tôle) d'une plaque (2) au moyen d'un ordinateur électronique.

2. Presse suivant la revendication 1, **caractérisée en ce qu'**elle est constituée en presse d'estampage à découpage.
